# FASCICULE DE BREVET EUROPEEN

(11) **EP 1 541 920 B1**
(45) Date de publication et mention de la délivrance du brevet: **21.02.2007**
(21) Numéro de dépôt: 04292932.3
(22) Date de dépôt: 09.12.2004
(51) Int. Cl.: F21S 8/00, F21W 111/00, F21S 8/10

(54) **Feu de signalisation à diodes electroluminescentes**
Signalleuchte mit lichtemittierenden Dioden
Light for signalling comprising electroluminescent diodes

(30) Priorité: 10.12.2003 FR 0314456
(43) Date de publication de la demande: 15.06.2005
(73) Titulaire: Sagem Communication, 75015 Paris (FR)
(72) Inventeur: Bocktaels, Patrice, 95520 Osny (FR); Perrot, Sylvain, 99 av.du Général Leclerc 91120 Palaiseau (FR)
(74) Mandataire: Fruchard, Guy

(56) Documents cités:
- EP-A- 0 081 361
- EP-A- 0 523 927
- GB-A- 2 194 321
- US-A- 5 636 057

## Description

La présente invention concerne un feu de signalisation à diodes électroluminescentes.

### ARRIERE PLAN DE L'INVENTION

On sait que pour de multiples raisons, notamment pour réduire la puissance électrique consommée, les feux de signalisation traditionnels à lampes et déflecteurs sont de plus en plus fréquemment remplacés par des feux de signalisation dont le faisceau lumineux est émis par une matrice de diodes électroluminescentes montées dans un boîtier qui est fermé par une lentille frontale.

On sait également que pour être convenablement perçu par les usagers des voies de circulation sur lesquelles les feux de signalisation sont implantés, il est nécessaire que le faisceau émis par la matrice de diodes soit convenablement concentré, dévié, et dispersé, aussi bien dans un plan vertical que dans un plan horizontal. En outre, il est nécessaire de prévoir des dispositions pour éviter un effet fantôme, c'est-à-dire une illusion d'allumage du feu obtenue lorsque le feu de signalisation est éclairé par le soleil sous une faible incidence. Un tel feu de signalisation est décrit dans le document EP 523 927.

### OBJET DE L'INVENTION

Le but de l'invention est de proposer un feu de signalisation ayant une structure minimisant l'effet fantôme, de préférence en améliorant également le rendement de transmission lumineux.

### BREVE DESCRIPTION DE L'INVENTION

En vue de la réalisation de ce but, on propose selon l'invention un feu de signalisation comportant un boîtier fermé par une lentille frontale et dans lequel est montée une plaque support portant des diodes électroluminescentes, une plaque de collimation transparente interposée entre les diodes électroluminescentes et la lentille frontale et comportant sur une face tournée vers la lentille frontale des lentilles de diffusion comprenant des nervures cylindriques s'étendant parallèlement les unes aux autres, et un masque anti-fantôme interposé entre la plaque de collimation et la lentille frontale et comportant des segments opaques délimitant des fentes s'étendant selon une direction correspondante aux nervures cylindriques.

Ainsi, par une orientation appropriée des lentilles de diffusion et des fentes du masque anti-fantôme, on assure tout à la fois une bonne transmission du faisceau lumineux dans les directions recherchées et une élimination des reflets parasites dans ces mêmes directions ainsi qu'une diffusion homogène dans un plan perpendiculaire à la direction des nervures cylindriques tout en minimisant l'effet fantôme dans le plan où il est le plus gênant, c'est-à-dire dans un plan présentant une faible incidence avec le plan perpendiculaire aux nervures.

Selon une version avantageuse de l'invention, la plaque de collimation comporte des lentilles de collimation sur une face tournée vers les diodes électroluminescentes.

Ainsi, par une répartition des fonctions sur les deux faces de la plaque de collimation, il est possible de réaliser chaque fonction en utilisant des lentilles de forme simple, c'est-à-dire d'un faible coût de réalisation, et ayant un excellent rendement de transmission de sorte que le rendement de transmission global se trouve amélioré.

Selon un premier mode de réalisation de l'invention, les lentilles de collimation sont des lentilles de révolution individuelles asphériques disposées en regard des diodes électroluminescentes. Ainsi, le faisceau émis par les diodes électroluminescentes est immédiatement concentré selon un faisceau parallèle avec un rendement de transmission important.

De préférence, dans ce mode de réalisation, des lentilles de collimation ont un axe de révolution décalé par rapport à un axe de révolution de la diode électroluminescente correspondante. On obtient ainsi un faisceau parallèle qui est dévié selon un angle correspondant à la distance entre les axes de révolution de sorte que la déviation recherchée est obtenue par une simple détermination de la distance de décalage entre les axes de révolution.

Selon un second mode de réalisation de l'invention, la plaque de collimation présente un axe de symétrie et comporte des nervures de collimation circulaires centrées sur l'axe de symétrie, et les diodes électroluminescentes sont disposées selon une matrice au voisinage du foyer des nervures de collimation.

### BREVE DESCRIPTION DES DESSINS

D'autres caractéristiques et avantages de l'invention apparaîtront à la lecture de la description qui suit d'un mode de réalisation préféré non limitatif de l'invention en relation avec les figures ci-jointes parmi lesquelles :
- la figure 1 est une vue en perspective éclatée du feu de signalisation selon l'invention,
- la figure 2 est une vue de face partielle de la plaque de collimation du côté tourné vers la lentille frontale,
- la figure 3 est une vue en coupe agrandie d'une lentille de collimation et des lentilles de diffusion correspondantes selon la ligne III-III de la figure 2,
- la figure 4 est une vue en coupe partielle agrandie du masque anti-fantôme selon la ligne IV-IV de la figure 1,
- la figure 5 est une représentation schématique du feu selon l'invention illustrant le traitement dans un plan vertical du faisceau lumineux émis par une diode,
- la figure 6 est une vue schématique analogue à celle de la figure 5 illustrant le traitement dans un plan horizontal du faisceau lumineux émis par une diode,
- la figure 7 est une vue en coupe schématique par un plan vertical de la moitié supérieure d'un feu de signalisation selon un second mode de réalisation de l'invention,
- la figure 8 est une vue de face partielle de la face de collimation de la plaque de collimation de la figure 7,
- la figure 9 est une vue de détail agrandie de deux nervures de la partie centrale de la plaque de collimation de la figure 7,
- la figure 10 est une vue de détail agrandie de deux nervures de la partie périphérique de la plaque de collimation de la figure 7,
- la figure 11 est une vue en coupe de détail agrandie de la lentille frontale de la figure 7.

### DESCRIPTION DETAILLEE DE L'INVENTION

En référence aux figures 1 à 6, le feu de signalisation selon l'invention comporte de façon connue en soi un boîtier 1 fermé par une lentille frontale 2 et contenant une plaque support 3 supportant des diodes électroluminescentes 4. De façon également connue en soi la plaque support 3 est de préférence un circuit imprimé relié à un organe de contrôle (non représenté) assurant un allumage et une extinction des diodes électroluminescentes 4.

Selon l'invention, le feu de signalisation comporte en outre une plaque de collimation 5. La plaque de collimation 5 a une face pourvue de lentilles de collimation 6 tournées vers les diodes électroluminescentes 4, et une face opposée pourvue de lentilles de diffusion 7.

Dans le mode de réalisation préféré illustré, chaque lentille de collimation 6 correspond à une diode électroluminescente 4 et a une surface en forme de paraboloide dont l'axe de révolution 8 est dans le même plan vertical que l'axe de révolution 9 de la diode électroluminescente 4 correspondante et s'étend parallèlement à celui-ci mais est décalé vers le bas d'une distance d1 (voir figures 5 et 6). Les lentilles de collimation 6 assurent ainsi non seulement une mise en parallèle du faisceau émis par la diode électroluminescente 4 mais également une déviation du faisceau parallèle vers le bas comme illustré sur la figure 5. Les lentilles de collimation 6 sont accolées les unes aux autres et présentent un contour hexagonal qui correspond à la disposition des diodes électroluminescentes 4 sur la plaque support 3. La face de la plaque de collimation 5 tournée vers les diodes électroluminescentes 4 ne comporte donc aucune arête saillante pouvant provoquer une diffusion parasite de la lumière émise par une source externe.

Dans le mode de réalisation illustré, les lentilles de diffusion 7 sont constituées par des nervures cylindriques verticales ayant un contour de base en arc de cercle de sorte que le faisceau sortant de la plaque de collimation 5 reste un faisceau parallèle dans un plan vertical (figure 5) mais devient un faisceau convergent dans un plan horizontal (figure 6), ce faisceau devenant divergeant au-delà du foyer 10 des lentilles de diffusion 7. Pour une plus grande homogénéité du faisceau sortant, la plaque de collimation 5 comporte de préférence une multiplicité de lentilles de diffusion 7 pour une même lentille de collimation 6. On notera également que les nervures cylindriques 7 sont accolées les unes aux autres et s'étendent de façon continue sur toute la hauteur de la plaque de collimation 5 de sorte que sur la face de diffusion la plaque de collimation ne comporte pas non plus d'arête saillante risquant d'engendrer des diffusions parasites.

La plaque de collimation 5 est de préférence réalisée par injection à partir d'une matière plastique transparente.

Selon un autre aspect de l'invention le feu de signalisation comporte un masque anti-fantôme 11 disposé entre la plaque de collimation 5 et la lentille frontale 2. Dans le mode de réalisation illustré le masque anti-fantôme 11 est une plaque ajourée comportant une série d'ouvertures 12 correspondant chacune au faisceau sortant de la plaque de collimation 5 émis par une diode électroluminescente 4. L'écran anti-fantôme 11 est disposé parallèlement à la plaque de collimation 5 à une distance d2 de celle-ci correspondant à la distance des foyers 10 des lentilles de diffusion 7 (figure 6). Chaque ouverture 12 comporte une série de barreaux verticaux 13 ayant une section en forme de losange espacés les uns des autres pour délimiter des fentes verticales 14 ayant une largeur juste suffisante pour laisser passer les faisceaux convergents-divergents provenant des lentilles de diffusion 7 (figure 6).

De préférence, la distance entre les lentilles de diffusion cylindrique 7 et les lentilles de collimation 6 est adaptée pour qu'un faisceau parasite qui parviendrait à traverser les lentilles de diffusion 7 et à se réfléchir sur les lentilles de collimation 6 ne puisse pas se focaliser dans les fentes 14 du masque anti-fantôme. L'effet fantôme est donc encore réduit par cette disposition.

Le masque anti-fantôme 11 peut être réalisé par injection à partir d'une matière plastique opaque, de préférence une matière noire de sorte que le feu apparaît noir à un usager lorsque les diodes électroluminescentes 4 sont éteintes. On notera à ce propos que la lentille frontale 2 du feu de signalisation selon l'invention peut être transparente claire, c'est-à-dire non teintée, sans augmenter le risque d'un effet fantôme. Le rendement de transmission est donc augmenté par rapport aux feux de signalisation qui utilisent une lentille frontale teintée pour obtenir des réflexions réduisant l'effet fantôme. De préférence, la lentille frontale 2 comporte quelques nervures 15 pour assurer une diffusion selon des orientations qui ne seraient pas atteintes par le faisceau diffusé par les lentilles de diffusion 7. Le nombre de nervures 15 est toutefois très inférieur au nombre de nervures habituellement nécessaires pour assurer une diffusion satisfaisante dans les feux de signalisation traditionnels.

Selon un second mode de réalisation de l'invention illustré par les figures 7 à 9, le feu de signalisation comporte comme précédemment une lentille frontale 102 derrière laquelle s'étend un masque anti-fantôme 111 auquel est accolée une plaque de collimation 105 dont la face arrière est illuminée par une matrice de diodes 104. Comme précédemment la plaque de collimation 105 a une face avant comportant des nervures cylindriques 107 s'étendant verticalement. Dans ce mode de réalisation, le masque anti-fantôme 111 se présente sous forme d'une grille comportant des barreaux verticaux délimitant des fentes verticales. Comme précédemment, le masque anti-fantôme 111 est de préférence disposé à une distance de la plaque de collimation correspondant à un plan des foyers des lentilles de diffusion 107.

Contrairement au premier mode de réalisation, la face arrière de la plaque de collimation 105 comporte des nervures de collimation circulaires centrées sur l'axe de symétrie de la plaque de collimation. Les nervures de collimation comportent un premier groupe 100 de nervures 101 dans la partie centrale de la plaque de collimation et un second groupe 103 de nervures 106 dans la partie périphérique de la plaque de collimation.

Dans ce mode de réalisation, les diodes électroluminescentes 104 sont groupées selon une matrice de faibles dimensions, par exemple selon une matrice carrée ayant une dimension de 50 mm pour un feu de signalisation ayant un diamètre de 300 mm, qui est disposée au voisinage du foyer des nervures de collimation, l'axe de symétrie 115 de la matrice de diodes électroluminescentes 104 étant décalé vers le haut d'une distance d3 par rapport à l'axe de symétrie 116 de la plaque de collimation 105 afin d'assurer une déviation du faisceau lumineux sortant de la lentille de collimation.

Comme illustré par la figure 9, les nervures 101 de la partie centrale 100 de la plaque de collimation 105 comportent une face cylindrique 108 qui s'étend parallèlement à l'axe de symétrie 116 de la plaque de collimation et une face conique 109 présentant par rapport aux rayons incidents émis par les diodes électroluminescentes 104 un angle permettant une réfraction de ces rayons incidents pour que les rayons réfractés forment un faisceau sensiblement parallèle à l'axe de symétrie 116 de la plaque de collimation en ce qui concerne la diode située au foyer, et incliné vers le bas pour les diodes au-dessus du foyer. On notera sur cette figure que les rayons incidents frappant les faces 108 produisent des rayons réfractés qui sont des rayons perdus, les nervures 101 seront donc prévues pour avoir une face 108 de faible dimension par rapport à la face 109.

En référence à la figure 10, les nervures 106 de la partie périphérique 103 comportent une face cylindrique 112 parallèle à l'axe de symétrie de collimation et une face conique 113 inclinée selon un angle égal ou légèrement plus faible que l'angle d'incidence des rayons émis par les diodes électroluminescentes 104 vers cette partie de la plaque de collimation. Comme illustré par la figure 10, les rayons incidents subissent alors une réfraction au moment de la traversée de la face 112 et une réflexion sur la face 113 pour former également un faisceau de rayons réfléchis s'étendant parallèlement à l'axe de symétrie 116 de la plaque de collimation en ce qui concerne la diode située au foyer, et inclinés vers le bas pour les diodes au-dessus du foyer.

Afin d'uniformiser le diagramme d'intensité du faisceau sortant du feu de signalisation, la face de la lentille frontale 102 tournée vers la plaque de collimation 105 comporte des rainures horizontales 114 en forme de portion de cylindre concave. Dans le mode de réalisation illustré où l'on souhaite augmenter la déviation vers le bas d'au moins une partie du faisceau, les rainures 114 sont réalisées pour que la surface de la partie supérieure des rainures 114 soit sensiblement verticale tandis que la surface de la partie inférieure des rainures 114 présente un angle plus prononcé par rapport à un plan vertical. On peut également prévoir des rainures 114 présentant des inclinaisons diverses en fonction de la partie de la lentille frontale dans laquelle elles s'étendent.

Bien entendu, l'invention n'est pas limitée au mode de réalisation préféré décrit et est susceptible de variantes de réalisation sans sortir du cadre de l'invention tel que défini par les revendications.

En particulier, bien que le masque ait été illustré sous forme d'une plaque opaque ajourée, il peut également être réalisé sous forme d'une plaque transparente sur laquelle les fentes 14 sont délimitées par des bandes opaques imprimées par sérigraphie, ou sous forme d'une plaque métallique usinée ou gravée. On peut en outre minimiser encore l'effet fantôme en ajoutant des reliefs réfléchissants sur la face du masque 11 tournée vers la lentille frontale 2.

Les lentilles de diffusion ont été décrites sous forme de nervures cylindriques et peuvent être réalisées selon des lentilles ponctuelles disposées selon des rangées auxquelles correspondent les fentes du masque anti-fantôme.

Bien que les nervures cylindriques 7 aient été décrites avec un contour de base en arc de cercle, on peut prévoir des formes différentes en vue d'obtenir une diffusion particulière des faisceaux lumineux.

Bien que les lentilles de collimation aient été décrites avec une forme parabolique qui assure un rendement de transmission optimum, on peut réaliser des lentilles de collimation ayant une forme asphérique voire même une forme sphérique sans sortir du cadre de l'invention. Bien que la déviation vers le bas soit obtenue avec un rendement optimum avec un axe de la lentille de collimation parallèle à l'axe de la diode correspondante, on peut également obtenir une déviation en inclinant l'axe de la lentille de collimation mais le rendement de transmission est réduit.

Bien que l'invention ait été décrite avec une déviation du faisceau parallèle dans un plan vertical suivie d'une diffusion dans un plan horizontal, ces directions ne sont pas limitatives et peuvent être adaptées aux conditions d'utilisation de chaque feu afin de privilégier un angle d'observation du feu.

## Revendications

1. Feu de signalisation comportant un boîtier (1) fermé par une lentille frontale (2 ; 102) et dans lequel sont montés une plaque support (3) portant des diodes électroluminescentes (4 ; 104), une plaque de collimation (5 ; 105) transparente interposée entre les diodes électroluminescentes (4 ; 104) et la lentille frontale (2 ; 102) et comportant des lentilles de diffusion sur la face tournée vers la lentille frontale (2 ; 102), et un masque anti-fantôme, **caractérisé en ce que** le lentilles de diffusion comprennent des nervures cylindriques (7 ; 107) s'étendant parallèlement les unes aux autres, et **en ce que** le masque anti-fantôme (11 ; 111) est interposé entre la plaque de collimation et la lentille frontale et comporte des segments opaques (13) délimitant des fentes (14) s'étendant selon une direction correspondante aux nervures cylindriques (7 ; 107).

2. Feu de signalisation selon la revendication 1, **caractérisé en ce que** les fentes du masque anti-fantôme s'étendent selon une direction verticale.

3. Feu de signalisation selon la revendication 1, **caractérisé en ce que** les nervures cylindriques (7 ; 107) ont un contour de base en arc de cercle.

4. Feu de signalisation selon la revendication 1, **caractérisé en ce que** les fentes (14) du masque s'étendent parallèlement aux nervures cylindriques (7 ; 107).

5. Feu de signalisation selon la revendication 1, **caractérisé en ce que** le masque (11 ; 111) est disposé à une distance (d2) de la plaque de collimation correspondant à un plan de foyers (10) des lentilles de diffusion (7 ; 107).

6. Feu de signalisation selon la revendication 5, **caractérisé en ce que** le masque (11 ; 111) comporte des barreaux (13) ayant une section en forme de losange.

7. Feu de signalisation selon la revendication 1, **caractérisé en ce que** les fentes (14) sont délimitées par des ouvertures (12) correspondant chacune à un faisceau issu d'une diode électroluminescente (4).

8. Feu de signalisation selon la revendication 1, **caractérisé en ce que** la plaque de collimation (5) comporte des lentilles de collimation (6 ; 101, 106) sur une face tournée vers les diodes électroluminescentes.

9. Feu de signalisation selon la revendication 8, **caractérisé en ce que** les lentilles de collimation (6) sont des lentilles de révolution individuelles asphériques disposées en regard des diodes électroluminescentes (4).

10. Feu de signalisation selon la revendication 9, **caractérisé en ce que** les lentilles de collimation (6) ont un axe de révolution (8) décalé par rapport à un axe de révolution (9) de la diode électroluminescente (4) correspondante.

11. Feu de signalisation selon la revendication 8, **caractérisé en ce que** les lentilles de collimation (6) sont accolées les unes aux autres.

12. Feu de signalisation selon la revendication 8, **caractérisé en ce que** les lentilles de diffusion (7) sont séparées des lentilles de collimation (6) d'une distance adaptée pour qu'un faisceau parasite entrant qui parviendrait à traverser les lentilles de diffusion (7 ; 107) et à se réfléchir sur les lentilles de collimation (6 ; 101, 106) ne puisse pas se focaliser sur les fentes (14) du masque anti-fantôme (11).

13. Feu de signalisation selon la revendication 1, **caractérisé en ce que** la plaque de collimation (105) présente un axe de symétrie (116) et comporte des nervures de collimation circulaires (101, 106) centrées sur l'axe de symétrie (116), et **en ce que** les diodes électroluminescentes (104) sont disposées selon une matrice au voisinage du foyer des nervures de collimation (101, 106).

14. Feu de signalisation selon la revendication 13, **caractérisé en ce que** dans une partie centrale (100) de la plaque de collimation, les nervures de collimation (101) sont simplement réfractives tandis que dans une partie périphérique (103) les nervures de collimation (106) sont réfractives et réfléchissantes.

15. Feu de signalisation selon la revendication 13, **caractérisé en ce que** la lentille frontale (102) comporte des rainures (114) parallèles entre elles et ayant une face en forme de portion de cylindre concave sur une face de la lentille frontale (102) tournée vers la plaque de collimation (105).

## Claims

1. A signal light comprising a housing (1) closed by a front lens (2; 102) and having mounted therein a support plate (3) carrying LEDs (4; 104), a transparent collimator plate (5; 105) interposed between these LEDs (4; 104) and the front lens (2; 102) and having diffusion lenses on its face facing towards the front lens (2; 102), and an anti-ghost mask, the light being **characterized in that** the diffusion lenses comprise cylindrical ribs (7; 107) extending parallel to one another, and **in that** the anti-ghost mask (11; 111) is interposed between the collimator plate and the front lens and comprises opaque segments (13) defining slits (14) that extend in a direction corresponding to the cylindrical ribs (7; 107).

2. A signal light according to claim 1, **characterized in that** the slits of the anti-ghost mask extend in a vertical direction.

3. A signal light according to claim 1, **characterized in that** the cylindrical ribs (7; 107) have a base outline in the form of a circular arc.

4. A signal light according to claim 1, **characterized in that** the slits (14) of the mask extend parallel to the cylindrical ribs (7; 107).

5. A signal light according to claim 1, **characterized in that** the mask (11; 111) is disposed at a distance (d2) from the collimator plate that corresponds to a plane of focuses (10) of the diffusion lenses (7; 107).

6. A signal light according to claim 5, **characterized in that** the mask (11; 111) comprises bars (13) of lozenge-shaped section.

7. A signal light according to claim 1, **characterized in that** the slits (14) are defined by openings (12) each corresponding to a beam coming from an LED (4).

8. A signal light according to claim 1, **characterized in that** the collimator plate (5) has collimator lenses (6; 101, 106) on a face facing towards the LEDs.

9. A signal light according to claim 8, **characterized in that** the collimator lenses (6) are individual aspherical circularly symmetrical lenses disposed facing the LEDs (4).

10. A signal light according to claim 9, **characterized in that** the collimator lenses (6) have respective axes of revolution (8) that are offset relative to the axis of revolution (9) of the corresponding LED (4).

11. A signal light according to claim 8, **characterized in that** the collimator lenses (6) touch one another.

12. A signal light according to claim 8, **characterized in that** the diffusion lenses (7) are spaced apart from the collimator lenses (6) by a distance that is adapted to ensure that an interfering incoming beam that manages to pass through the diffusion lenses (7; 107) and be reflected on the collimator lenses (6; 101, 106) cannot become focused on the slits (14) of the anti-ghost mask (11).

13. A signal light according to claim 1, **characterized in that** the collimator plate (105) presents an axis of symmetry (116) and has circular collimation ribs (101, 106) centered on the axis of symmetry (116), and **in that** the LEDs (104) are disposed in a matrix close to the focus of the collimator ribs (101, 106).

14. A signal light according to claim 13, **characterized in that** the collimator ribs (101) in a central portion (100) of the collimator plate are refractive only, whereas the collimator ribs (106) in a peripheral portion (103) of the collimator plate are both refractive and reflective.

15. A signal light according to claim 13, **characterized in that** the front lens (102) has mutually-parallel grooves (114) each having a face in the form of a concave cylinder portion and formed in a face of the front lens (102) that faces towards the collimator plate (105).

## Patentansprüche

1. Signalleuchte umfassend ein Gehäuse (1), das von einer Frontlinse (2, 102) geschlossen ist und in dem eine Stützplatte (3), die lichtemittierende Dioden (4, 104) trägt, eine transparente Kollimatorplatte (5, 105), die zwischen den lichtemittierenden Dioden (4, 104) und der Frontlinse (2, 102) angeordnet ist und auf der zur Frontlinse (2, 102) gewandten Seite Streulinsen umfasst, und eine Anti-Phantom-Maske angebracht sind, **dadurch gekennzeichnet, dass** die Streulinsen zylindrische Rippen (7, 107) umfassen, die zueinander parallel verlaufen, und dass die Anti-Phantom-Maske (11, 111) zwischen der Kollimatorplatte und der Frontlinse angeordnet ist und opake Segmente (13) umfasst, die Schlitze (14) begrenzen, die sich gemäß einer den zylindrischen Rippen (7, 107) entsprechenden Richtung erstrecken.

2. Signalleuchte nach Anspruch 1, **dadurch gekennzeichnet, dass** die Schlitze der Anti-Phantom-Maske in einer vertikalen Richtung verlaufen.

3. Signalleuchte nach Anspruch 1, **dadurch gekennzeichnet, dass** die zylindrischen Rippen (7, 107) ein kreisbogenförmiges Grundprofil haben.

4. Signalleuchte nach Anspruch 1, **dadurch gekennzeichnet, dass** die Schlitze (14) der Maske parallel zu den zylindrischen Rippen (7, 107) verlaufen.

5. Signalleuchte nach Anspruch 1, **dadurch gekennzeichnet, dass** die Maske (11, 111) von der Kollimatorplatte in einem Abstand (d2) angeordnet ist, der einer Ebene von Brennpunkten (10) der Streulinsen (7, 107) entspricht.

6. Signalleuchte nach Anspruch 5, **dadurch gekennzeichnet, dass** die Maske (11, 111) Stäbe (13) umfasst, die einen rautenförmigen Querschnitt haben.

7. Signalleuchte nach Anspruch 1, **dadurch gekennzeichnet, dass** die Schlitze (14) durch Öffnungen (12) begrenzt sind, die jede einem von der lichtemittierenden Diode (4) ausgehendem Strahlenbündel entspricht.

8. Signalleuchte nach Anspruch 1, **dadurch gekennzeichnet, dass** die Kollimatorplatte (5) auf einer zu den lichtemittierenden Dioden gewandten Seite Sammellinsen (6, 101, 106) umfasst.

9. Signalleuchte nach Anspruch 8, **dadurch gekennzeichnet, dass** die Sammellinsen (6) als Drehkörper ausgebildete individuelle asphärische Linsen sind, die gegenüber den lichtemittierenden Dioden (4) angeordnet sind.

10. Signalleuchte nach Anspruch 9, **dadurch gekennzeichnet, dass** die Sammellinsen (6) eine Drehachse (8) haben, die gegenüber einer Drehachse (9) der entsprechenden lichtemittierenden Diode (4) versetzt ist.

11. Signalleuchte nach Anspruch 8, **dadurch gekennzeichnet, dass** die Sammellinsen (6) aneinander grenzen.

12. Signalleuchte nach Anspruch 8, **dadurch gekennzeichnet, dass** die Streulinsen (7) von den Sammellinsen (6) durch einen Abstand getrennt sind, der so gewählt ist, dass ein eintretender Störstrahl, dem es gelingt die Streulinsen (7) zu durchdringen und auf die Sammellinsen (6, 101, 106) zu fallen, nicht auf die Schlitze (14) der Anti-Phantom-Maske (11) fokussiert wird.

13. Signalleuchte nach Anspruch 1, **dadurch gekennzeichnet, dass** die Kollimatorplatte (105) eine Symmetrieachse (116) aufweist und kreisförmige Kollimatorrippen (101, 106) umfasst, die um die Symmetrieachse (116) zentriert sind, und dass die lichtemittierenden Dioden (104) gemäß einer Matrix in der Nähe des Brennpunktes der Kollimatorrippen (101, 106) angeordnet sind.

14. Signalleuchte nach Anspruch 13, **dadurch gekennzeichnet, dass** die Kollimatorrippen (101) in einem zentralen Teil (100) der Kollimatorplatte nur lichtbrechend sind, während die Kollimatorrippen (106) in einem peripheren Teil (103) lichtbrechend und -reflektierend sind.

15. Signalleuchte nach Anspruch 13, **dadurch gekennzeichnet, dass** die Frontlinse (102) untereinander parallele Rillen (114) umfasst, die auf der zur Kollimatorplatte (105) gewandten Seite der Frontlinse (102) eine Fläche in Form eines konkaven Zylinderteils haben.
